# EUROPÄISCHE PATENTSCHRIFT

(11) **EP 0 446 332 B1**
(45) Veröffentlichungstag und Bekanntmachung des Hinweises auf die Patenterteilung: **10.11.1993**
(21) Anmeldenummer: 90914719.1
(22) Anmeldetag: 29.08.1990
(51) Int. Cl.: B01F 13/00

(54) **VORRICHTUNG UND VERFAHREN ZUM MISCHEN VON TREIBLADUNGSPULVER-STANGEN**
DEVICE AND PROCESS FOR MIXING BARS OF POWDERED PROPELLING CHARGE
PROCEDE ET DISPOSITIF POUR MELANGER DES BARRES DE POUDRE DE CHARGE PROPULSIVE

(30) Priorität: 08.09.1989 DE 3930014; 19.04.1990 DE 4012523
(43) Veröffentlichungstag der Anmeldung: 18.09.1991
(73) Patentinhaber: WNC-NITROCHEMIE GMBH, D-84544 Aschau (DE)
(72) Erfinder: KLEINHANS, Helmut, D-8251 Heldenstein/Harting (DE)
(74) Vertreter: Lieck, Hans-Peter, Dipl.-Ing.
(86) Internationale Anmeldenummer: EP9001439
(87) Internationale Veröffentlichungsnummer: WO9103314

(56) Entgegenhaltungen:
- EP-A- 0 135 270
- CH-A- 303 600
- DE-C- 52 342
- DE-C- 169 192
- FR-A- 2 456 058
- GB-A- 1 014 218
- GB-A- 2 088 228
- US-A- 2 312 444
- US-A- 2 991 050

## Beschreibung

Die Erfindung betrifft eine Vorrichtung und ein Verfahren zum Mischen von Treibladungspulver-Stangen.

Treibladungspulver wird konventionell in einzelnen Chargen hergestellt. Die Eigenschaften des Treibladungspulvers variieren in einem gewissen Umfang von Charge zu Charge, da die bei der Herstellung einer Charge herrschenden Produktionsbedingungen für die Herstellung einer anderen Charge nicht genau reproduzierbar sind. Um die Streuung der Eigenschaften des Treibladungspulvers um ein vorgegebenes Mittelmaß herum zu minimieren und somit langfristig eine gleichmäßige Qualität zu erzielen, werden verschiedene Chargen eines Pulvertyps miteinander gemischt.

Die US-A-2 312 444 offenbart eine Vorrichtung zum Mischen von Treibladungspulver -körnern mit einem flexiblen Tuch, das in Form eines Beutels zur Aufnahme des Pulvers frei durchhängt und mittels einer mechanischen Hebeleinrichtung an seinen drei Ecken periodisch angehoben bzw. abgesenkt werden kann. Durch diese periodische Bewegung wir das in dem Tuch befindliche Treibladungpulver durchgemischt.

Bei stangenförmigem Treibladungspulver erfolgt das Mischen bislang noch in Handarbeit unter strikter Einhaltung vorgegebener Mischregeln, bei denen beispielsweise nebeneinander auf einem Mischtisch liegende Chargen von Treibladungspulver-Stangen anteilig miteinander vertauscht werden. Zwar sind in der Vergangenheit Versuche mit Mischtrommeln zur Automatisierung des Mischvorganges gemacht worden, jedoch ohne Erfolg, weil sich die Treibladungspulver-Stangen in den Mischtrommeln quer stellten, miteinander verhakten und die weitere Bewegung der Stangen blockierten, so daß keine Mischung mehr stattfand. Ein weiterer Nachteil der Mischtrommel-Methode zeigte sich beim Entladen der Mischtrommeln: Die unausgerichtet quer durcheinander liegenden Stangen mußten zu Ausrichtung erst auf einen Rüttler oder Sortierer gegeben werden, bevor sie weiteren Produktionsschritten zugeführt werden konnten.

Der vorliegenden Erfindung liegt die Aufgabe zugrunde, eine Vorrichtung und ein Verfahren zum maschinellen Mischen von Treibladungspulver-Stangen anzugeben.

Diese Aufgabe wird erfindungsgemäß mit einer Vorrichtung gemäß Anspruch 1 und ein Verfahren gemäß Anspruch 17 gelöst.

Die Begriffe "Treibladungspulver-Stangen" bzw. "Pulverstangen" im Sinne dieser Erfindung umfassen auch solche Treibladungspulver bzw. Pulver, die einen gelochten, röhrenförmigen, polygonalen oder einen sonstigen, von der üblichen Querschnittsform einer "Stange" abweichenden Querschnitt haben.

Anhand der Erfindung werden die Treibladungspulver-Stangen mit ihrer Längsrichtung quer zur Bewegungsrichtung des flexiblen Bandes in die durch das Band gebildete durchhängende Schleife eingelegt und durch Hin- und Herbewegung des Bandes zwischen den (Schleifen-) Trommeln miteinander gemischt. Dabei rollen die Treibladungspulver-Stangen ihrer Länge nach ausgerichtet übereinander und untereinander her, wobei eine intensive Durchmischung stattfindet. Weil dabei die Länge des flexiblen Bandes in der Schleife zwischen den beiden Schleifen- bzw. Umlenktrommeln veränderbar ist, ist auch die Biegelinie der Bandschleife veränderbar, wodurch erreicht wird, daß die Treibladungspulver-Stangen besonders intensive untereinander und übereinander herrollen.

Durch die erfindungsgemäße Lösung entfällt die mühsame Handmischmethode, wodurch eine Senkung der Herstellungskosten erzielbar ist. Zudem wird eine sehr gute und gleichförmige Mischung der Treibladungspulver-Stangen unterschiedlicher Chargen erreicht. Insgesamt ist mit der erfindungsgemäßen Vorrichtung bzw. mit dem Verfahren der Ablauf der herkömmlichen, nach präzisen Vorgaben arbeitenden Handmischung mit den Vorteilen einer Automatisierung (z. B. Zuverlässigkeit, Kostenersparnis) simulierbar. Zur Anpassung an die verschiedensten Vorgaben zur Durchmischung können beispielsweise auch mehrere erfindungsgemäße Vorrichtungen hintereinander geschaltet oder das erfindungsgemäße Verfahren in mehreren aufeinanderfolgend durchzuführenden Verfahrensabläufen mit unterschiedlichen Mischvorgaben ausgeführt werden.

Ein weiterer Vorteil der erfindungsgemäßen Vorrichtung bzw. des erfindungsgemäßen Verfahrens liegt darin, daß die besonderen Sicherheitsanforderungen bei der Handhabung von Treibladungspulver durch die Automatisierung des Mischvorganges in hohem Maße erfüllt sind.

Vorteilhafte Weiterbildungen der Vorrichtung bzw. des Verfahrens sind in den Unteransprüchen angegeben.

So werden für die Ausbildung des flexiblen Bandes beispielhaft zwei Alternativen vorgeschlagen. Bei der ersten ist das Band endlos geschlossen und außerhalb der Schleife über mindestens eine in beiden Drehrichtungen antreibbare Antriebstrommel geführt, und bei der anderen Alternative ist das flexible Band endlich ausgebildet und läuft zwischen zwei jeweils in beiden Drehrichtungen antreibbaren Wickeltrommeln hin und her. Bei beiden Alternativen ist vorzugsweise vorgesehen, daß die Schleifen-Trommeln als Umlenktrommeln ausgebildet sind.

Zu der zweiten Alternative der Ausbildung des flexiblen Bandes ist in Verbindung mit den Umlenktrommeln vorteilhafterweise vorgesehen, daß das Band von jeder Umlenktrommel unmittelbar zu je einer der beiden Wickeltrommeln verläuft.

Um zu verhindern, daß sich die Schleife über eine bestimmte Größe hinaus vergrößert oder das flexible Band während des Mischvorganges vollständig gespannt wird, kann die Vorrichtung Schaltmechanismen enthalten, welche die größte Ausdehnung der Schleife beispielsweise durch einen Sensor unterhalb des Bandes an seiner Peripherie erfaßt. Ein derartiger Sensor kann beispielhaft ein kapazitiver Sensor sein. Zwei weitere induktive Sensoren, die mit Kupferstreifen an den Bandenden zusammenarbeiten, bewerkstelligen die Umschaltung für die periodischen Hin- und Herbewegungen des Bandes.

Zum Verändern der Länge des flexiblen Bandes in der Schleife, d. h. zwischen den beiden Umlenktrommeln, werden wiederum beispielhaft zwei Alternativen vorgeschlagen. Nach der ersten ist mindestens eine, dem Band außerhalb der Schleife zugeordnete Tänzerrolle vorgesehen, die zur Veränderung der Schleifen-Länge radial verstellbar ist. Die zweite Alternative sieht in vorteilhafter Weise vor, daß die Schleifen-Länge durch Antrieb der beiden Wickeltrommeln mit unterschiedlicher Umfangsgeschwindigkeit veränderbar ist. Prinzipiell wäre hier auch eine unterschiedliche Drehrichtung der Wickeltrommeln denkbar.

Mit dem Erfolg einer weiteren Steigerung des Mischergebnisses kann in vorteilhafter Weise eine Steuereinrichtung zur periodischen Veränderung der Schleifen-Länge zwischen einem Minimal- und einem Maximalwert während der Hin- und Herbewegung des Bandes vorgesehen sein.

Vorzugsweise ist mindestens eine der beiden Schleifen-Trommeln in der Höhe verstellbar, so daß mindestens einer der Umlenkpunkte abgesenkt bzw. angehoben werden kann. Durch ein einseitiges Anheben einer der Schleifen-Trommeln und/oder durch ein gegebenenfalls gleichzeitiges Absenken der anderen Schleifen-Trommel ist es möglich, das flexible Band zur automatischen Entleerung der Vorrichtung zu einer schiefen Ebene zu spannen. Die gemischten Treibladungspulver-Stangen können dann durch die einstellbare Steigung der schiefen Ebene sanft in bereitgestellte Behälter oder auf weiterführende Transportbänder sowie weitere Mischvorrichtungen geladen werden. Auch ein automatisches Beladen der Vorrichtung mit Pulverstangen ist mittels dieser Weiterbildung der Erfindung möglich: Durch Einstellen eines entsprechend geringfügigen Durchhangs des Bandes in seiner Schiefen-Ebene-Position mittels Verlängerung des Bandes zwischen den Schleifen-Trommeln sind die Pulverstangen sanft in die gebildete Mulde rollbar. Für den Mischvorgang wird die Bandlänge zwischen den Schleifen-Trommeln dann weiter vergrößert, so daß wieder eine durchhängende Schleife entsteht.

Das flexible antistatisch ausgerüstete Band kann ein handelsübliches Förderband sein. Es kann ferner auf seiner in das Innere der Schleife weisenden Seite zur weiteren Förderung der Durchmischung der Treibladungspulver-Stangen Querstollen aufweisen, welche bevorzugt einen dreieckigen Querschnitt haben.

In besonders bevorzugter Weise ist an beiden offenen Seiten der Bandschleife je eine quer zur Ebene des Bandes ausgerichtete Begrenzungswand vorgesehen, deren gegenseitiger Abstand etwas größer als die Länge der Treibladungspulver-Stangen gewählt ist. Die Begrenzungswände verhindern in vorteilhafter Weise das Herunterrutschen von Treibladungspulver-Stangen während des Mischvorganges.

Um Pulverstangen beliebiger Längen mischen zu können, ist vorzugsweise vorgesehen, daß der Abstand der beiden Begrenzungswände zur Anpassung an die Länge der Pulverstangen verstellbar und das Band gegebenenfalls gegen ein breiteres oder schmäleres austauschbar ist.

Vorteilhafte Weiterbildungen des erfindungsgemäßen Verfahrens beziehen sich im wesentlichen auf verschiedene Einflußnahmen auf die Hin- und Herbewegung des flexiblen Bandes.

So ist beispielsweise vorgesehen, daß die Länge des Bandes in der Schleife während der Hin- und Herbewegung periodisch zwischen einem Minimal- und einem Maximalwert verändert wird. Vorzugsweise liegt der Minimalwert der Länge des Bandes in der Schleife zwischen 40 und 50 % des Maximalwertes seiner Länge.

Weitere Angaben betreffen bevorzugte Werte für die Geschwindigkeit des Bandes, welche mit einem Mittelwert von ca. 3 m/min. angegeben wird, für die Periodendauer einer Hin- und Herbewegung des Bandes, welche zwischen 2 und 30 Minuten beträgt, sowie für die Periodendauer einer Schleifen-Veränderung, welche mit einem Wert zwischen 10 und 150 sec. angegeben ist.

Zur weiteren Automatisierung des Verfahrens ist vorteilhafterweise vorgesehen, daß man das Gewicht der eingelegten Treibladungspulver-Stangen beim Beladen der Vorrichtung ermittelt und den Beladevorgang automatisch in Abhängigkeit eines durchzuführenden Vergleichs des ermittelten Gewichts mit dem SollGewicht einer Beladung stoppt und den Mischvorgang beginnt, wenn das Soll-Gewicht der Beladung erreicht ist.

Im folgenden wird ein bevorzugtes Ausführungsbeispiel der Erfindung anhand einer Zeichnung näher erläutert.

Es zeigen:
- Fig. 1: eine Seitenansicht der Vorrichtung; und
- Fig. 2: eine Vorderansicht der Vorrichtung in Blickrichtung X der Fig. 1.

Fig. 1 zeigt eine Vorrichtung zum Mischen von Treibladungspulver-Stangen 30 mit einem kastenförmigen rollbaren Maschinengestell. Dieses Maschinengestell umfaßt vier Vertikalholme, von denen in dieser Darstellung nur die Vertikalholme 10, 11 sichtbar sind. Die Vertikalholme 10, 11 sowie die in der Zeichenebene dahinterliegenden anderen beiden Vertikalholme sind jeweils durch einen unteren und einen oberen Längsholm 19, 20 miteinander verbunden, und diese Längsholme 19, 20 nehmen ihrerseits paarweise zwischen sich mit Hilfe von oberen Führungsstangen 23 und unteren Führungsstangen 24 je zwei Querholme 21, 22 auf (Fig. 2). Zur besseren Beweglichkeit des Maschinengestells sind die Vertikalholme bodenseitig mit Rollen 12 ausgerüstet.

Auf den Vertikalholmen 10, 11 sowie auf den dahinterliegenden Vertikalholmen lagern die Schleifen-Trommeln 2, 3, welche als Umlenkrollen für das in einer Schleife zwischen den SchleifenTrommeln 2, 3 durchhängende flexible Band 1 ausgebildet sind. In diesem Ausführungsbeispiel ist das flexible Band 1 als endliches Band ausgebildet und läuft über jede Umlenktrommel 2, 3 unmittelbar je einer Wickeltrommel 4, 5 zu, welche an den Querseiten des Maschinengestells angeordnet sind. Die Wickeltrommeln 4, 5 sind - vorzugsweise mit unterschiedlichen Umfangsgeschwindigkeiten - über ebenfalls an der Querseite des Maschinengestells angeordnete Antriebe 6, 7 antreibbar. Die Antriebe 6, 7 sind als frequenzgeregelte, explosionsgeschützte Motoren handelsüblicher Bauart mit hoher Übersetzung ausgeführt und über einen Riemenantrieb mit den Wickeltrommeln 4, 5 verbunden. Als Alternative zum Riemenantrieb ist auch ein Kettenantrieb einsetzbar. Das flexible Band 1 verläuft von seinem einen, auf der Wickeltrommel 4 aufgewickelten Ende über die Umlenk- oder Schleifen-Trommel 2 unter Bildung einer Biegelinie und unter Abstützung auf die oberen Querholme 21 über die andere Umlenk- bzw. Schleifen-Trommel 3 zu der zweiten Wickeltrommel 5. Werden die Wickeltrommeln 4, 5 mit unterschiedlichen Umfangsgeschwindigkeiten angetrieben, so verlängert bzw. verkürzt sich das flexible Band 1 und die Peripherie der Biegelinie des flexiblen Bandes 1 bewegt sich zwischen einem Maximal- und einem Minimalwert in vertikaler Richtung. Je nach Befüllung des flexiblen Bandes 1 und je nach dessen Länge stützt es sich gegebenenfalls auf die unteren Querholme 22 (Fig. 2) ab. Das flexible Band 1 kann auf seiner in das Innere der Schleife weisenden Seite mit Querstollen 31 besetzt sein , welche die Durchmischung der eingelegten Pulverstangen 30 fördern.

An den beiden offenen Seiten der Bandschleife 1 ist je eine quer zur Ebene des Bandes 1 ausgerichtete Begrenzungswand 8, 9 vorgesehen, die auf den oberen bzw. unteren Führungsstangen 23, 24 in Querrichtung verschiebbar sind (Fig. 2) wodurch deren seitlicher Abstand zur Anpassung an verschiedene Längen der Treibladungspulver-Stangen 30 veränderbar ist. Bodenseitig besitzen die seitlichen Begrenzungswände 8, 9 im wesentlichen eine an die durchhängende Schleife des flexiblen Bandes 1 angepaßte Form.

In dem dargestellten Ausführungsbeispiel der Fig. 1 ist die Umlenk- bzw. Schleifen-Trommel 3 in vertikaler Richtung mittels eines Antriebes bewegbar ausgebildet, welcher beispielsweise in dem Vertikalholm 11 untergebracht ist und aus einer Hydraulik-Kolben-/Zylinder-Anordnung 13, 14 besteht. Durch die vertikale Verstellbarkeit der Umlenktrommel 3 ist es möglich, das flexible Band 1 zu Entladungszwecken zu einer schiefen Ebene zu spannen, was in der Fig. 1 durch die gestrichelte Darstellung der Umlenktrommel 3' sowie des Bandes 1' deutlich wird. In dieser gestrichelt dargestellten Lage des Bandes 1' können die Treibladungspulver-Stangen 30 seitlich von dem Band 1' in bereitgestellte Behälter oder auf weiterführende Transportbänder rollen.

Fig. 2 zeigt eine Ansicht der Vorrichtung in Blickrichtung X der Fig. 1. Auf den beiden benachbarten Vertikalholmen 11, 11' ruhen die Lager 18 für die Umlenktrommel 3, welche durch einen vorstehend beispielhaft beschriebenen Antrieb in Richtung des Pfeils 26 vertikal bewegbar ist. In der Darstellung unterhalb der Umlenktrommel 3, jedoch nicht mit dieser in einer vertikalen Ebene, befindet sich der obere Querholm 21, der mittels der oberen Führungsstange 23 mit dem Längsholm 19 (Fig. 1) verbunden ist. An den Vertikalholmen 11, 11' sind die Lager 15 für die Wickeltrommel befestigt, welche das eine Ende des flexiblen Bandes 1 aufnimmt. Die Wickeltrommel 5 besitzt auf ihrer Antriebsseite eine Riemenscheibe 16, welche über einen Riemen mit einer darunterliegenden Riemenscheibe 17 des Antriebs 7 in Wirkverbindung steht, welcher an dem Vertikalholm 11 befestigt ist.

Zur Anpassung an Treibladungspulver-Stangen unterschiedlicher Länge sind die seitlichen Begrenzungswände 8, 9 axial auf den oberen bzw. unteren Führungsstangen 23, 24 in die durch die Bezugszeichen 8', 9' bezeichneten, gestrichelt dargestellten Stellungen, in der Pfeilrichtung 25, verschiebbar. Um auch ein flexibles Band 1 größerer Breite verwenden zu können, sind die radialen Flansche 27, 28 an den Umlenktrommeln 2, 3 bzw. an den Wickeltrommeln 4, 5 axial, ebenfalls in Pfeilrichtung 25, bewegbar. Die beiden Antriebe 6, 7 sind mit einer Steuereinrichtung zur periodischen Veränderung der Schleifenlänge zwischen einem Minimal- und einem Maximalwert während der Hin- und Herbewegung des Bandes verbunden.

Das erfindungsgemäße Verfahren zum Mischen von Treibladungspulver-Stangen wird anhand der vorstehend erläuterten Vorrichtung beschrieben und läuft vorzugsweise wie folgt ab:
Zunächst werden die Pulverstangen 30 in die nach oben offene und frei durchhängende Schleife des flexiblen Bandes 1 derart eingelegt, daß die Längserstreckung der Pulverstangen 30 quer zur Bewegungsrichtung des Bandes 1 in der Schleife verläuft. Bei dem Beladevorgang wird das Gewicht der zugeladenen Pulverstangen 30 mittels einer entsprechenden, hier nicht näher erläuterten Vorrichtung ermittelt und der Beladevorgang bei Erreichen des Soll-Gewichtes einer Charge gestoppt.

Bei dem nachfolgend einsetzenden Mischvorgang führt das flexible Band 1 eine Bewegung aus, die sich aus einer Überlagerung zweier Grundbewegungen zusammensetzt. Die erste Grundbewegung des Bandes 1 wird daduch erzeugt, daß die Wickeltrommeln 4, 5 mit gleicher Wickelgeschwindigkeit drehen und eine Wickeltrommel das Band 1 aufwickelt, während die andere Wickeltrommel das Band 1 abwickelt. Bei dieser Grundbewegung läuft das Band 1 mit einer konstanten Bandgeschwindigkeit unter Erhalt der Schleifenform zwischen den beiden Umlenktrommeln 2, 3-. Ist das Bandende an der abwickelnden Wickeltrommel erreicht, wird die Bewegungsrichtung des Bandes 1 automatisch umgesteuert.

Die zweite Grundbewegung des flexiblen Bandes 1 besteht darin, daß beide Wickeltrommeln 4, 5 auf- bzw. beide abwickeln, woraufhin sich die Bandlänge zwischen den beiden Umlenktrommeln 2, 3 verkürzt bzw. verlängert und die Schleife unter Veränderung ihrer Biegelinie eine Bewegung in vertikaler Richtung ausführt. Auch bei dieser Grundbewegung sorgen entsprechende Meß- und Umsteuereinrichtungen dafür, daß das Band 1 während des Mischvorganges nicht vollständig gestrafft wird bzw. nicht den Boden berührt.

Die bei dem Mischvorgang zur Anwendung kommende resultierende Bewegung wird dadurch erzeugt, daß eine der Wickeltrommeln 4, 5 das Band 1 aufwickelt, während die andere das Band abwickelt, wobei die beiden Wickeltrommeln 4, 5 mit unterschiedlichen Wickelgeschwindigkeiten drehen. Das Ergebnis ist, daß sich das Band 1 entsprechend der ersten Grundbewegung bewegt, gleichzeitig jedoch die Schleife durch die unterschiedlichen Wickelgeschwindigkeiten der Wickeltrommeln 4, 5 verkürzt bzw. verlängert wird, sich also in vertikaler Richtung bewegt. Die zweite Grundbewegung wird hierbei dadurch realisiert, daß die Wickeltrommeln 4, 5 aufgrund ihrer unterschiedlichen Wickelgeschwindigkeiten ein Auf- bzw. Abwickeln des Bandes 1 ausführen. Bei diesem Vorgang hat die Verkürzung bzw. Verlängerung der Schleife - entsprechend der zweiten Grundbewegung - eine kürzere Periodendauer als die Hin- und Herbewegung des Bandes 1 in der Schleife entsprechend der ersten Grundbewegung. Bei einer mittleren Bandgeschwindigkeit von 3 m/min liegt die Periodendauer für die Verkürzung bzw. Verlängerung der Schleife bei 30 sec, die Periodendauer für die Hin- und Herbewgung des Bandes 1 bei 3 min, und es ist eine Gesamtbearbeitungsdauer für eine Charge von 15 min vorgesehen.

## Patentansprüche

1. Vorrichtung zum Mischen von Treibladungspulver-Stangen (30), mit einem flexiblen Band (1), das zwischen zwei achsparallelen, radial voneinander beabstandeten Trommeln (2;3) in einer Schleife zur Aufnahme der Pulverstangen frei durchhängt, das mittels eines Antriebes (6;7) zwischen den Schleifen-Trommeln (2;3) hin- und herbewegbar ist, und
dessen Länge in der Schleife zwischen den beiden Schleifen-Trommeln (2;3) während der Hin- und Herbewegung veränderbar ist.

2. Vorrichtung nach Anspruch 1,
dadurch gekennzeichnet,
daß das Band endlos geschlossen und außerhalb der Schleife über mindestens eine in beiden Drehrichtungen antreibare Antriebstrommel geführt ist.

3. Vorrichtung nach Anspruch 1,
dadurch gekennzeichnet,
daß das Band (1) endlich ist und zwischen zwei, jeweils in beiden Drehrichtungen antreibbare Wickeltrommeln (4;5) hin- und herläuft.

4. Vorrichtung nach Anspruch 1,2 oder 3,
dadurch gekennzeichnet,
daß die Schleifen-Trommeln Umlenktrommeln (2;3) sind.

5. Vorrichtung nach Anspruch 4 in Verbindung mit Anspruch 3,
dadurch gekennzeichnet,
daß das Band (1) von jeder Umlenktrommel (2;3) unmittelbar zu je einer der beiden Wickeltrommeln (4;5) verläuft.

6. Vorrichtung nach einem der Ansprüche 1-5,
dadurch gekennzeichnet,
daß mindestens eine, dem Band außerhalb der Schleife zugeordnete Tänzerrolle vorgesehen ist, die zur Veränderung der Schleifen-Länge quer zum Band verstellbar ist.

7. Vorrichtung nach Anspruch 3 oder 5
dadurch gekennzeichnet,
daß die Schleifen-Länge durch Antrieb der beiden Wickeltrommeln (4;5) mit unterschiedlicher Umfangsgeschwindigkeit veränderbar ist.

8. Vorrichtung nach Anspruch 1, 6 oder 7,
dadurch gekennzeichnet,
daß eine Steuereinrichtung zur periodischen Veränderung der Schleifen-Länge zwischen einem Minimal- und einem Maximalwert während der Hin- und Herbewegung des Bandes vorgesehen ist.

9. Vorrichtung nach einem der Ansprüche 1 bis 8,
dadurch gekennzeichnet,
daß mindestens eine der beiden Schleifen-Trommeln (3) in der Höhe verstellbar ist.

10. Vorrichtung nach einem der Ansprüche 1 bis 9,
dadurch gekennzeichnet,
daß das Band antistatisch ausgerüstet ist.

11. Vorrichtung nach einem der Ansprüche 1 bis 10,
dadurch gekennzeichnet,
daß das Band ein handelsübliches Förderband (1) ist.

12. Vorrichtung nach einem der Ansprüche 1 bis 11,dadurch gekennzeichnet,
daß das Band (1) auf seiner in das Innere der Schleife weisenden Seite Querstollen (31) aufweist.

13. Vorrichtung nach Anspruch 12,
dadurch gekennzeichnet,
daß die Querstollen (31) einen dreieckigen Querschnitt haben.

14. Vorrichtung nach einem der Ansprüche 1 bis 13,
dadurch gekennzeichnet,
daß an den beiden offenen Seiten der Bandschleife je eine quer zur Ebene des Bandes (1) ausgerichtete Begrenzungswand (8;9) vorgesehen ist, wobei der gegenseitige Abstand der beiden Begrenzungswände etwas größer als die Länge der Treibladungspulver-Stangen ist.

15. Vorrichtung nach Anspruch 14,
dadurch gekennzeichnet,
daß der Abstand der beiden Begrenzungswände (8;9) zur Anpassung an unterschiedliche Längen der Treibladungspulver-Stangen verstellbar ist.

16. Vorrichtung nach einem der Ansprüche 1 bis 15,
dadurch gekennzeichnet,
daß die Breite des Bandes (1) so groß wie oder kleiner als die Länge der Treibladungspulver-Stangen ist.

17. Verfahren zum Mischen von Treibladungspulver-Stangen (30), bei dem die Pulverstangen in die nach oben offene, frei durchhängende Schleife eines flexiblen Bandes (1) derart eingelegt werden, daß die Längserstreckung der Pulverstangen (30) quer zur Bewegungsrichtung des Bandes (1) in der Schleife verläuft, sodann das Band in der Schleife in seiner Längsrichtung periodisch hin- und herbewegt wird und
die Länge des Bandes in der Schleife während der Hin- und Herbewegung periodisch zwischen einem Minimalwert und einem Maximalwert verändert wird.

18. Verfahren nach Anspruch 17,
dadurch gekennzeichnet,
daß das Band mit einer mittleren Geschwindigkeit von 2 bis 4 m/min, vorzugsweise von 3m/min hin- und herbewegt wird.

19. Verfahren nach einem der Ansprüche 17 oder 18,
dadurch gekennzeichnet, daß die Periodendauer einer Hin- und Herbewegung des Bandes zwischen 2 und 30 Minuten beträgt.

20. Verfahren nach einem der Ansprüche 17 bis 19,
dadurch gekennzeichnet,
daß die Periodendauer einer Schleifenveränderung zwischen 10 und 150 Sekunden beträgt.

21. Verfahren nach einem der Ansprüche 17 bis 20,
dadurch gekennzeichnet, daß der Minimalwert der Länge des Bandes in der Schleife zwischen 40 und 60 % des Maximalwerter der Länge des Bandes in der Schleife beträgt.

22. Verfahren nach einem der Ansprüche 17 bis 21,
dadurch gekennzeichnet, daß jeweils nur untereinander gleichlange Treibladungspulver-Stangen miteinander gemischt werden.

23. Verfahren nach einem der Ansprüche 17 bis 22,
dadurch gekennzeichnet,
daß das Band zum Mischen der Treibladungspulver-Stangen für eine Dauer zwischen 4 und 30 Minuten hin- und herbewegt wird.

24. Verfahren nach einem der Ansprüche 17 bis 23,
dadurch gekennzeichnet,
daß zum Abführen der gemischten Treibladungspulver-Stangen die Band-Schleife auf eine praktisch gerade Linie bei gleichzeitiger Neigung des Bandes in einer der Bewegungsrichtungen verkürzt wird.

25. Verfahren nach einem der Ansprüche 17 bis 24,
dadurch gekennzeichnet,
daß das Gewicht der eingelegten Treibladungspulver-Stangen beim Beladen der Vorrichtung ermittelt wird und daß der Beladevorgang automatisch in Abhängigkeit eines Vergleichs des ermittelten Gewichts mit dem Soll-Gewicht einer Beladung stoppt und der Mischvorgang beginnt.

## Claims

1. A device for mixing sticks of propellant charge powder (30), with a flexible belt (1) freely suspended in a loop for receiving the sticks of powder between two drums (2;3) with parallel axes located at a radial distance apart, which belt can be moved to and fro between the loop drums (2;3) by means of a drive (6;7), and the length of which belt in the loop between the two loop drums (2;3) can be varied during the to and fro movement.

2. A device according to claim 1, characterized in that the belt is endless and is passed outside the loop over at least one driving drum which can be driven in both directions of rotation.

3. A device according to claim 1, characterized in that the belt (1) is open-ended and runs to and fro between two winding drums (4;5) which can each be driven in both directions of rotation.

4. A device according to claim 1, 2 or 3, characterized in that the loop drums are deflection drums (2;3).

5. A device according to claim 4 in combination with claim 3, characterized in that the belt (1) runs directly from each deflection drum (2;3) to one of the two winding drums (4;5) in each case.

6. A device according to any one of claims 1 to 5, characterized in that at least one compensating roller is provided, which is associated with the belt outside the loop, and which can be adjusted transverse to the belt for varying the length of the loop.

7. A device according to claim 3 or 5, characterized in that the length of the loop can be varied by driving the two winding drums (4;5) at different peripheral speeds.

8. A device according to claim 1, 6 or 7, characterized in that a controller is provided for periodically varying the length of the loop between a minimum and a maximum value during the to and from movement of the belt.

9. A device according to any one of claims 1 to 8, characterized in that at least one of the two loop drums (3) is height-adjustable.

10. A device according to any one of claims 1 to 9, characterized in that the belt is provided with an antistatic finish.

11. A device according to any one of claims 1 to 10, characterized in that the belt is a commercially-available conveyor belt (1).

12. A device according to any one of claims 1 to 11, characterized in that the belt (1) has transverse cleats (31) on its side facing the inside of the loop.

13. A device according to claim 12, characterized in that the transverse cleats (31) are of triangular cross-section.

14. A device according to any one of claims 1 to 13, characterized in that a boundary wall (8;9) aligned transversely to the plane of the belt (1) is provided on each of the two open sides of the belt loop, wherein the distance between the two boundary walls is somewhat greater than the length of the sticks of propellant charge powder.

15. A device according to claim 14, characterized in that the distance between the two boundary walls (8;9) is adjustable for adaptation to different lengths of the sticks of propellant charge powder.

16. A device according to any one of claims 1 to 15, characterized in that the width of the belt (1) is less than or equal to the length of the sticks of propellant charge powder.

17. A process for mixing sticks of propellant charge powder (30), wherein the sticks of powder are introduced into the upwardly open, freely suspended loop of a flexible belt (1) in such a way that the longitudinal span of the sticks of powder (30) is transverse to the direction of movement of the belt (1) in the loop, whereupon the belt is moved periodically to and fro in its longitudinal direction in the loop and the length of the belt in the loop is periodically varied between a minimum value and a maximum value during the to and fro movement.

18. A process according to claim 17, characterized in that the belt is moved to and fro at an average speed of 2 to 4 m/minute, preferably 3 m/minute.

19. A process according to one of claims 17 or 18, characterized in that the cycle duration of a to and fro movement is between 2 and 30 minutes.

20. A process according to any one of claims 17 to 19, characterized in that the cycle duration of a loop variation is between 10 and 150 seconds.

21. A process according to any one of claims 17 to 20, characterized in that the minimum value of the length of the belt in the loop is between 40 and 60 % of the maximum value of the length of the belt in the loop.

22. A process according to any one of claims 17 to 21, characterized in that only sticks of propellant powder of the same length as each other are mixed with each other each time.

23. A process according to any one of claims 17 to 22, characterized in that the belt is moved to and fro for a period between 4 and 30 minutes in order to mix the sticks of propellant powder.

24. A process according to any one of claims 17 to 23, characterized in that in order to discharge the mixed sticks of propellant powder the belt loop is shortened to form practically a straight line with the simultaneous inclination of the belt in one of the directions of movement.

25. A process according to any one of claims 17 to 24, characterized in that the weight of the sticks of propellant charge powder introduced when loading the device is determined and that the loading operation stops automatically depending on a comparison of the weight determined with the scheduled weight, and the mixing operation begins.

## Revendications

1. Dispositif pour le mélange de barres de poudre de charge propulsive (30), présentant une bande flexible (1) qui, sous forme d'une boucle fermée pour la réception des barres de poudre est suspendue librement de manière lâche entre deux poulies (2, 3) à distance radiale l'une de l'autre et axialement parallèles, bande qui effectue un mouvement de va-et-vient, au moyen d'un entraînement (6, 7) entre les poulies (2, 3) de la boucle, bande dont la longueur dans la boucle est modifiable pendant le mouvement de va-et-vient entre les deux poulies (2. 3) de la boucle.

2. Dispositif selon la revendication 1, caractérisé en ce que la bande est fermée sans fin et est guidée à l'extérieur de la boucle par au moins un rouleau d'entraînement entraîné dans les deux sens de rotation.

3. Dispositif selon la revendication 1, caractérisé en ce que la bande (1) est finie et se déplace en va-et-vient entre deux rouleaux enrouleurs (4, 5) entraînés chacun dans les deux sens de rotation.

4. Dispositif selon la revendication 1, 2 ou 3, caractérisé en ce que les poulies de la boucle sont des poulies de renvoi (2, 3).

5. Dispositif selon la revendication 4 en liaison avec la revendication 3, caractérisé en ce que la bande (1) s'achemine depuis chaque poulie de renvoi (2, 3) directement vers l'un des deux rouleaux enrouleurs (4, 5).

6. Dispositif selon l'une des revendications 1 à 5, caractérisé en ce qu'il est prévu au moins un galet danseur associé à la bande à l'extérieur de la boucle, galet qui est réglable transversalement à la bande pour la modification de la longueur de la boucle.

7. Dispositif selon la revendication 3 ou 5, caractérisé en ce que la longueur de la boucle est modifiable par l'entraînement des deux rouleaux enrouleurs (4, 5) à des vitesses périphériques différentes.

8. Dispositif selon la revendication 1, 6 ou 7, caractérisé en ce qu'un dispositif de commande est prévu pour la modification périodique de la longueur de la boucle entre une valeur maximale et minimale pendant le mouvement de va-et-vient de la bande.

9. Dispositif selon l'une des revendications 1 à 8, caractérisé en ce qu'au moins l'une des deux poulies (3) de la boucle est réglable en hauteur.

10. Dispositif selon l'une des revendications 1 à 9, caractérisé en ce que la bande est conçue de manière antistatique.

11. Dispositif selon l'une des revendications 1 à 10, caractérisé en ce que la bande est une bande de transport (1) courante dans le commerce.

12. Dispositif selon l'une des revendications 1 à 11, caractérisé en ce que la bande (1) présente, sur sa face orientée vers l'intérieur de la boucle, des crampons transversaux (31).

13. Dispositif selon la revendication 12, caractérisé en ce que les crampons transversaux (31) présentent une coupe transversale triangulaire.

14. Dispositif selon l'une des revendications 1 à 13, caractérisé en ce que sur chacune des deux faces ouvertes de la boucle de la bande, il est prévu une paroi de limitation (8, 9) dirigée transversalement au plan de la bande (1), la distance réciproque entre les deux parois de limitation étant un peu plus grande que la longueur des barres de poudre de charge propulsive.

15. Dispositif selon la revendication 14, caractérisé en ce que la distance entre les deux parois de limitation (8, 9) est réglable pour l'adaptation, à des longueurs différentes, des barres de poudre de charge propulsive.

16. Dispositif selon l'une des revendications 1 à 15, caractérisé en ce que la largeur de la bande (1) est inférieure ou égale à la longueur des barres de poudre de charge propulsive.

17. Procédé pour le mélange de barres de poudre (30) de charge propulsive, selon lequel les barres de poudre sont introduites dans la boucle suspendue librement de manière lâche, ouverte vers le haut d'une bande flexible (1) de sorte que l'extension longitudinale des barres de poudre (30) s'étend dans la boucle transversalement au sens de déplacement de la bande (1), de sorte qu'ensuite la bande effectue un mouvement de va-et-vient périodiquement dans la boucle dans son sens longitudinal et la longueur de la bande dans la boucle est modifiée pério- diquement pendant le mouvement de va-et-vient entre une valeur minimale et une valeur maximale.

18. Procédé selon la revendication 17, caractérisé en ce que la bande effectue un mouvement de va-et-vient à une vitesse moyenne de 3 à 4 m/min, de préférence 3 m/min.

19. Procédé selon l'une des revendications 17 ou 18, caractérisé en ce que la durée périodique d'un mouvement de va-et-vient de la bande est de 2 à 30 minutes.

20. Procédé selon l'une des revendication 17 à 19, caractérisé en ce que la durée périodique d'une modification de boucle est de l'ordre de 10 à 150 secondes.

21. Procédé selon l'une des revendications 17 à 20, caractérisé en ce que la valeur minimale de la longueur de la bande dans la boucle s'élève entre 40 et 60 % de la valeur maximale de la longueur de la bande dans la boucle.

22. Procédé selon l'une des revendications 17 à 21, caractérisé en ce qu'à chaque fois seulement des barres de poudre de charge propulsive de même longueur peuvent être mélangées ensemble.

23. Procédé selon l'une des revendications 17 à 22, caractérisé en ce que la bande effectue un mouvement de va-et-vient pour une durée allant de 4 à 30 minutes pour le mélange des barres de poudre de charge propulsive.

24. Procédé selon l'une des revendications 17 à 23, caractérisé en ce que pour l'évacuation des barres de poudre de charge propulsive mélangées, la boucle de la bande est raccourcie, sur une ligne pratiquement droite, dans l'un des sens de déplacement, lors de l'inclinaison simultanée de la bande.

25. Procédé selon l'une des revendications 17 à 24, caractérisé en ce que le poids des barres de poudre de charge propulsive introduites est communiqué au chargement du dispositif et en ce que l'opération de chargement s'arrête automatiquement en fonction d'une comparaison entre le poids communiqué et le poids de consigne d'un chargement et que l'opération de mélange commence.
